# EUROPÄISCHE PATENTANMELDUNG

(11) **EP 4 635 373 A1**
(43) Veröffentlichungstag der Anmeldung: **22.10.2025**
(21) Anmeldenummer: 24171304.9
(22) Anmeldetag: 19.04.2024
(51) Int. Cl.: A47C 31/00, A47G 9/00

(54) **BETTWARENUNTERLAGE MIT EINKERBUNG FÜR EINEN DUFTEINSATZ**

(71) Anmelder: Agentur Riener GmbH, 3051 St. Christophen (AT)
(72) Erfinder: Riener, Franz, 3033 Altlengbach (AT)
(74) Vertreter: Schwarz & Partner Patentanwälte GmbH

(57) **Zusammenfassung**

Die Erfindung betrifft eine Bettwarenunterlage (1), insbesondere eine Matratze, eine Matratzenauflage oder ein Matratzentopper, umfassend einen Bettwarenkörper (3), wobei die Bettwarenunterlage (1) zumindest einen Dufteinsatz (4) umfasst und der Bettwarenkörper (3) zumindest eine Einkerbung (5) aufweist, in welcher der Dufteinsatz (4) einlegbar ist.

## Beschreibung

Die Erfindung betrifft eine Bettwarenunterlage, insbesondere eine Matratze, eine Matratzenauflage oder ein Matratzentopper, umfassend einen Bettwarenkörper.

Bettwarenunterlagen kommen primär im Schlafbereich zum Einsatz, um den Schlafkomfort zu erhöhen. Die Füllmaterialien für Bettwarenunterlagen können variieren, um unterschiedlichen Bedürfnissen und Vorlieben gerecht zu werden. Häufig verwendete Materialien sind Schaumstoffzuschnitte oder dergleichen. Diese Materialien bieten verschiedene Vorzüge in Bezug auf Komfort, Wärmeisolierung und Unterstützung. Durch die Wahl spezifischer Füllmaterialien und Konstruktionen können Bettwaren auf individuelle Schlafgewohnheiten und -vorlieben abgestimmt werden, um so den bestmöglichen Schlafkomfort zu gewährleisten.

Es ist bekannt, dass guter Schlaf einer der wichtigsten Faktoren für eine gute Gesundheit ist. Allgemein anerkanntes Wissen ist zudem, dass der Geruchssinn auch den Schlaf beeinflusst. Beispielsweise kann eine Aromatherapie mit bestimmten Düften einen besseren Schlaf fördern, das Aufwachen am Morgen erleichtern und sogar zu positiveren Träumen anregen.

Aus dem Stand der Technik sind Schlafkissen bekannt, bei denen ein Dufteinsatz zwischen zwei Kissenkörper gelegt wird. Dieser Kissenstapel kann auf einen an drei Seiten geöffneten Außenbezug gelegt werden, der in der Folge verschlossen wird, um das Schlafkissen einsatzbereit zu machen. Ein derartiges Schlafkissen ist im internationalen Design DM/221485 offenbart.

Ein derartiger "Sandwichaufbau", bei dem der Dufteinsatz zwischen zwei Kissenkörpern eingeklemmt wird, hat jedoch einige Nachteile. Einerseits besteht das Kissen aus vielen lose zueinander vorliegenden Elementen, sodass einerseits viele Bestandteile vorliegen. Weiters besteht das Problem, dass durch die Bewegung beim Schlafen die inneren Bestandteile des Schlafkissen gegenseitig verschoben werden können, sodass der Dufteinsatz auf eine Seite des Schlafkissens verrutschen kann, was einerseits für eine darauf schlafende Person unangenehm ist und andererseits auch die Duftabgabe behindern kann.

Ein weiteres Schlafkissen zur Duftabgabe ist aus der US 2009/173425 A1 bekannt. Hier wird ein flächiger Liner bereitgestellt, der den Duftstoff umfasst. Der Liner weist auf einer Seite eine Klebemittelschicht auf, sodass der Liner auf einen Kissenkörper geklebt werden kann.

Daraufhin kann ein Überzug über den Kissenkörper mit dem aufgeklebten Liner geschoben werden.

Problematisch bei der Lösung der US 2009/173425 A1 ist jedoch insbesondere die Klebemittelschicht. Viele Benutzer lehnen den Einsatz von Klebemitteln im Bereich der Bettware strikt ab, da sie Klebemittel mit der Abgabe von unangenehm riechenden und potenziell gesundheitsschädlichen Dämpfen assoziieren. Weiters ist nicht ausgeschlossen, dass nach dem Abnehmen des Liners Klebemittel am Kissenkörper verbleibt, was weitere Folgeprobleme mit sich bringt.

Es ist die Aufgabe der Erfindung, eine Bettwarenunterlage mit der Möglichkeit zur Duftabgabe bereitzustellen, bei dem die vorgenannten Probleme nicht auftreten.

Diese Aufgabe wird durch eine Bettwarenunterlage nach Anspruch 1 gelöst. Bevorzugte Ausführungsformen sind in den abhängigen Ansprüchen, der Beschreibung und den Zeichnungen angegeben.

Die erfindungsgemäße Bettwarenunterlage, insbesondere eine Matratze, eine Matratzenauflage oder ein Matratzentopper, aber kein Kissen oder Polster, umfasst einen Bettwarenkörper. Die erfindungsgemäße Bettwarenunterlage zeichnet sich dadurch aus, dass die Bettwarenunterlage zumindest einen Dufteinsatz umfasst und der Bettwarenkörper zumindest eine Einkerbung aufweist, in welcher der Dufteinsatz einlegbar ist.

Unter Einkerbung wird im Rahmen der gegenständlichen Offenbarung verstanden, dass der Bettwarenkörper als Ergebnis einer bewusst herbeigeführten Modifikation ein geringeres Volumen aufweist als ein einhüllendes konvexes Polyeder. In einfachen Worten bildet die Einkerbung eine Ausnehmung, dem Bettwarenkörper fehlt durch die Einkerbung also zumindest ein Teil einer Kante oder ein Teil einer Oberfläche. Wie weiter unten beschrieben, kann die Einkerbung sowohl durch Entfernen von Material des Bettwarenkörpers als auch durch eine mehrstückige Ausführung des Bettwarenkörpers herbeigeführt werden.

Die Einkerbung kann sich entlang einer Fläche und/oder entlang einer Kante des Bettwarenkörpers erstrecken. Unter Fläche wird hierin eine im Wesentlichen zweidimensionale Oberfläche des Bettwarenkörpers verstanden. Unter Kante wird hierin der im Wesentlichen eindimensionale Rand einer Fläche verstanden, insbesondere bildet eine Kante die Begrenzung zwischen zwei benachbarten Flächen des Bettwarenkörpers.

Erfindungsgemäß wird der Vorteil erreicht, dass der Dufteinsatz, nachdem er in eine Einkerbung eingelegt wurde, im Wesentlichen stationär bleibt. In anderen Worten verrutscht ein eingelegter Dufteinsatz nicht, sodass der gewünschte Duft stets an der dafür vorgesehenen Stelle der Bettwarenunterlage austritt. Beispielweise könnte sich die Einkerbung am Kopf- bzw. Fußende einer Matratze befinden, sodass ein dort eingelegter Dufteinsatz eine geringere bzw. größere Distanz zum Kopf eines Benutzers aufweist. Dies resultiert dann in einem stärkeren bzw. schwächeren Duftempfinden. Da der Dufteinsatz nicht verrutschen kann, insbesondere nicht vom Kopf- zum Fußende oder umgekehrt, bleibt das starke bzw. schwache Duftempfinden zeitlich konstant.

Weiters wird durch die Erfindung der Vorteil erreicht, dass kein Klebstoff erforderlich ist, um den Dufteinsatz am Bettwarenkörper zu befestigen. Beispielsweise kann eine umschließende Außenhülle oder ein Spannleintuch so straff ausgeführt sein, dass sie auf den Dufteinsatz eine Kraft in Richtung des Bettwarenkörpers ausübt und somit den Dufteinsatz am Verrutschen hindert. In einem anderen Beispiel kann die Einkerbung derart ausgestaltet sein, dass sie den Dufteinsatz formschlüssig aufnimmt und den Dufteinsatz an der gewünschten Stelle einklemmt. Alternativ oder zusätzlich könnte ein Befestigungsmittel vorgesehen sein, um eine lösbare Verbindung zwischen dem Dufteinsatz und dem Bettwarenkörper herzustellen.

Der in der Bettwarenunterlage vorliegende Dufteinsatz wird erfindungsgemäß vorgesehen, um Duftstoff nach außen zu einem Benutzer abzugeben. Der abgegebene Duftstoff kann daher insbesondere schlaffördernd sein, etwa wenn ein Duftstoffträgermaterial wie Kamille, Lavendel oder Zirbe im Dufteinsatz vorliegt.

In einer bevorzugten Ausführungsform ist der Bettwarenkörper ein einstückiger Schaumstoffzuschnitt. Das macht das Herstellen von Einkerbung besonders einfach, da Einkerbungen an nahezu beliebiger Stelle in den einstückigen Schaumstoffzuschnitt eingearbeitet, beispielsweise eingefräst, werden können. Alternativ oder zusätzlich können die Einkerbungen bereits als solche während des Aufschäumens des Schaumstoffs ausgeprägt werden, sodass kein abtragendes Verfahren notwendig ist.

In einer alternativen bevorzugten Ausführungsform umfasst der Bettwarenkörper ein erstes Formteil und zumindest ein sich oberhalb und/oder unterhalb des ersten Formteils befindliches zweites Formteil, wobei das zumindest eine zweite Formteil eine andere Länge und/oder Breite als das erste Formteil aufweist. In dieser Ausführungsform ist der Bettwarenkörper mehrstückig ausgeführt. Vorteilhaft an dieser Ausführungsform ist, dass der Bettwarenkörper keinem subtraktiven Fertigungsverfahren ausgesetzt werden muss, sondern beispielsweise im einfachsten Fall zwei unterschiedlich große Quader bzw. Platten aneinandergefügt werden können, um die erfindungsgemäße Einkerbung herbeizuführen. Weiter bevorzugt ist das erste Formteil ein Schaumstoffzuschnitt, der auch eine andere Form als ein Quader bilden kann, z.B. eine anatomische Wellenform an der Oberseite aufweisen kann, und das zweite Formteil ist eine ebene Platte, bevorzugt eine Schaumstoffplatte.

In einer bevorzugten Ausführungsform ist die Einkerbung linear ausgestaltet und weist eine Länge auf, die gleich groß oder geringer ist als eine Länge und/oder Breite des Bettwarenkörpers. In anderen Worten kann sich die Einkerbung in dieser Ausführungsform beispielsweise über eine ganze Fläche des Bettwarenkörpers erstrecken (also von einer Kante zu einer anderen Kante). Ebenso kann sich die Einkerbung beispielsweise nur innerhalb einer Fläche erstrecken, sodass die Einkerbung keine Kante des Bettwarenkörpers berührt.

Es können auch mehr als eine lineare Einkerbung vorgesehen sein, sodass die Einkerbungen zusammen betrachtet im Prinzip etwa auch eine mäanderförmige "S"-Form abbilden können.

In einer bevorzugten Ausführungsform erstreckt sich die Einkerbung im Wesentlichen ringförmig am Bettwarenkörper. In dieser Ausführungsform kann der Dufteinsatz beispielsweise gleichmäßig am Bettwarenkörper verteilt werden. In einer beispielhaften Ausführung könnte dadurch eine Matratze, eine Matratzenauflage oder ein Matratzentopper zur Verfügung gestellt werden, welche unabhängig davon, in welcher Orientierung ein Benutzer auf der Bettwarenunterlage liegt, einen gleichmäßigen Duft verströmen.

In einer bevorzugten Ausführungsform ist die Einkerbung als Fase, Falz oder Hohlkehle an zumindest einer Kante des Bettwarenkörpers ausgebildet. Fase, Falz und Hohlkehle sind hierbei unterschiedliche Möglichkeiten, die Kante eines Objektes zu bearbeiten.

Unter Fase wird hierin eine im Wesentlichen planare Fläche verstanden, die durch das Abschneiden einer ursprünglichen Kante eines Objekts unter einem bestimmten Winkel, beispielsweise zwischen 45° und 75°, entsteht. In anderen Worten entstehen durch eine Fase im Vergleich zu der ursprünglichen Kante eine zusätzliche Fläche und eine zusätzliche Kante.

Unter Falz wird hierin eine konkave Vertiefung verstanden, die an die Stelle einer Kante eines Objektes tritt. In anderen Worten entstehen durch einen Falz im Vergleich zu der ursprünglichen Kante zwei zusätzliche Flächen und zwei zusätzliche Kanten. Die zwei zusätzlichen Flächen stehen üblicherweise orthogonal zueinander, es ist jedoch auch möglich, dass die zusätzlichen Flächen einen anderen Winkel miteinander einschließen.

Unter Hohlkehle wird hierin eine konkave Vertiefung verstanden, die an die Stelle einer Kante eines Objekts tritt. Eine Hohlkehle kann beispielsweise durch Abtragen von Material entstehen, wobei das Material aus der Schnittmenge des Körpers und eines imaginären Zylinders, dessen Rotationsachse im Wesentlichen mit der Kante des Objekts zusammenfällt, entnommen wird. Die Rotationsachse des imaginären Zylinders kann jedoch auch innerhalb des Objekts oder außerhalb des Objekts liegen. In anderen Worten entstehen durch eine Fase im Vergleich zu der ursprünglichen Kante eine zusätzliche Fläche und eine zusätzliche Kante, wobei die zusätzliche Fläche abhängig vom Radius des imaginären Zylinders gekrümmt ist. Im Fall einer sehr schwachen Krümmung nähert sich die Form einer Hohlkehle der Form einer Fase an.

In einer bevorzugten Ausführungsform wird die Einkerbung durch eine Nut an zumindest einer Fläche des Bettwarenkörpers gebildet. Unter Nut (auch Nute genannt) wird hierin eine im Wesentlichen längliche, konkave Ausnehmung einer Fläche verstanden. Verläuft die Nut von einer Kante einer Fläche zu einer anderen Kante einer Fläche, spricht man von einer durchlaufenden Nut, anderenfalls von einer (einseitig oder beidseitig) abgesetzten Nut.

Weiter bevorzugt ist die Nut eine schwalbenschwanzförmige Nut, eine V-Nut, eine rechteckige Nut oder eine Hohlkehlennut. Der Querschnitt einer rechteckigen Nut ist im Wesentlichen ein Rechteck. Der Querschnitt einer V-Nut und einer schwalbenschwanzförmigen Nut ist im Wesentlichen trapezförmig. Eine V-Nut weist einen nach außen breiter werdenden Querschnitt auf. Eine schwalbenschwanzförmige Nut weist einen sich nach außen verjüngenden Querschnitt auf, sodass ein Körper in der schwalbenschwanzförmigen Nut formschlüssig aufgenommen werden kann. Eine Nut in Form einer Hohlkehlennut weist einen kreissegmentförmigen, beispielsweise halbkreisförmigen, Querschnitt auf.

In einer bevorzugten Ausführungsform die Bettwarenunterlage weiters eine Außenhülle, in welcher der Bettwarenkörper und der in die Einkerbung gelegte Dufteinsatz aufnehmbar sind, wobei die Außenhülle den Bettwarenkörper und den Dufteinsatz bevorzugt allseitig umschließt. Statt der Außenhülle könnte auch ein Spannleintuch verwendet werden. Insbesondere wenn die Einkerbung eine schwalbenschwanzförmige Nut ist, könnte eine Außenhülle oder ein Spannleintuch auch entfallen, da der Dufteinsatz hier bereits durch die Form der Einkerbung formschlüssig gehalten wird.

Bevorzugt umfasst die Außenhülle eine Vorderseite und eine Rückseite, die an zumindest drei Seiten lösbar miteinander verbunden sind. Dadurch kann die Vorderseite vollständig von der Rückseite weggeklappt werden (wenn die Vorderseite an einer Seite mit der Rückseite verbunden ist) oder die Vorderseite kann vollständig von der Rückseite entnommen werden (wenn die Vorderseite an keiner Seite mit der Rückseite verbunden ist). Wäre der Außenbezug nur an einer Seite geöffnet, müssten alle Komponenten seitlich in die Außenhülle geschoben werden, wodurch es zu einem Verstopfen und Hängenbleiben insbesondere des Dufteinsatzes kommen kann, da dieser kein steifes Element ist. Folglich würde es auch zu einer verminderten Duftabgabe kommen.

In einer bevorzugten Ausführungsform weist der Dufteinsatz zumindest eine, bevorzugt zwei, vier, sechs oder acht, Dufttaschen auf, die über eine oder mehrere, vorzugsweise verschließbare, Öffnungen zugänglich ist/sind. Dadurch kann der Dufteinsatz durch den Endbenutzer nachgefüllt werden und es kann insbesondere derselbe Dufteinsatz herangezogen werden, um verschiedene Düfte bereitzustellen. Wenn der Dufteinsatz mehrere Dufttaschen aufweist, kann der Dufteinsatz individuell befüllt werden, z.B. können nur eine, zwei oder alle Dufttaschen befüllt werden, wodurch die Menge an abgegebenem Duftstoff einfacher dosiert werden kann. Außerdem ist es möglich, verschiedene Düfte zu mischen, indem zwei Dufttaschen beispielsweise unterschiedlich befüllt werden.

Die Dufttaschen weisen darüber hinaus den Vorteil auf, der Dufteinsatz mit losem Duftstoffträgermaterial, wie beispielsweise Zirbenspänen, gefüllt werden kann, ohne dass eine Verunreinigung innerhalb der Außenhülle oder des Spannleintuchs auftritt.

Alternativ können die Dufteinsätze auch permanent verschlossen werden, d.h. das Duftstoffträgermaterial liegt permanent in den Dufttaschen vor. Dies ermöglicht, dass Dufteinsätze mit unterschiedlichen, bereits vorab dosierten Duftträgern angeboten werden können, sodass der Endverbraucher die Dufteinsätze einzeln nachkaufen kann und somit sein Dufterlebnis variieren kann.

In einer bevorzugten Ausführungsform ist der Dufteinsatz einstückig ausgeführt oder der Dufteinsatz umfasst zumindest zwei Dufteinsatzelemente, wobei jedes Dufteinsatzelement zumindest eine Dufttasche aufweist. In dieser Ausführungsform kann der Bettwarenkörper zwei oder mehr Einkerbungen aufweisen, die jeweils mit einem Dufteinsatzelement befüllt werden können.

In einer bevorzugten Ausführungsform sind der Bettwarenkörper und der Dufteinsatz lösbar miteinander verbindbar, wobei die Verbindung beispielsweise eine Klettverschlussverbindung, eine Reißverschlussverbindung, eine Knopfverbindung, eine Druckknopfverbindung und/oder eine Elastikbandverschlussverbindung umfasst. Dies sorgt für eine noch stabilere Positionierung des Dufteinsatzes, sodass ein Verrutschen noch weiter verhindert werden kann.

In einer bevorzugten Ausführungsform ist die Bettwarenunterlage ein Matratzentopper mit einer Bettwarenunterlage einer Dicke von 3 cm bis 15 cm, bevorzugt 4 cm bis 8 cm, und die Einkerbung liegt an der Oberseite oder oberen Kante des Bettwarenkörpers vor und erstreckt sich über 30 % bis 70 % der Dicke der Bettwarenunterlage. Überraschenderweise hat sich herausgestellt, dass Einkerbungen auch in diese relativ dünnen Matratzentopper eingearbeitet werden können. Damit kann auch eine bereits bestehende Matratze weiterverwendet werden und mit dem erfindungsgemäßen Matratzentopper nachgerüstet werden. Hier ist besonders bevorzugt, wenn die Einkerbungen an allen oberen Kanten der Bettwarenunterlage vorliegen oder an der Oberseite der Bettwarenunterlage als zwei lineare, parallel zueinander verlaufende schwalbenschwanzförmige Nuten.

Vorteilhafte und nicht einschränkende Ausführungsformen der in den Ansprüchen wiedergegebenen Erfindung werden nachfolgend anhand der Zeichnungen näher erläutert.
Fig. 1a zeigt eine Ausführungsform der erfindungsgemäßen Bettwarenunterlage mit zwei Einkerbungen an der Oberseite des Bettwarenkörpers, einer teilweise dargestellten Außenhülle und einem Dufteinsatz, wobei der Bettwarenkörper einstückig ausgestaltet ist.
Fig. 1b zeigt einen Querschnitt der Bettwarenunterlage aus Fig. 1a.
Fig. 2a zeigt eine Ausführungsform der erfindungsgemäßen Bettwarenunterlage mit zwei Einkerbungen an der Unterseite des Bettwarenkörpers, einer teilweise dargestellten Außenhülle und einem Dufteinsatz, wobei der Bettwarenkörper mehrstückig ausgestaltet ist.
Fig. 2b zeigt einen Querschnitt der Bettwarenunterlage aus Fig. 2a.
Fig. 3 zeigt eine Ausführungsform der erfindungsgemäßen Bettwarenunterlage, wobei die Außenhülle in einem geöffneten Zustand vorliegt und der Dufteinsatz sechs Dufteinsatzelemente umfasst.
Fig. 4 zeigt ein Dufteinsatzelement, das acht Dufttaschen aufweist.
Fig. 5a zeigt einen ringförmigen, einstückigen Dufteinsatz.
Fig. 5b zeigt einen mehrstückigen Dufteinsatz, umfassend mehrere Dufteinsatzelemente.
Fig. 6 zeigt einen mehrstückigen Bettwarenkörper.
Fig. 7a zeigt eine Einkerbung an einer Kante eines Bettwarenkörpers in Form eines Falzes.
Fig. 7b zeigt eine Einkerbung an einer Kante eines Bettwarenkörpers in Form einer Fase.
Fig. 7c zeigt eine Einkerbung an einer Kante eines Bettwarenkörpers in Form einer Hohlkehle.
Fig. 7d zeigt eine Einkerbung an einer Kante eines Bettwarenkörpers in Form einer schwalbenschwanzförmigen Einkerbung.
Fig. 8a zeigt eine Einkerbung an einer Fläche eines Bettwarenkörpers in Form einer rechteckigen Nut.
Fig. 8b zeigt eine Einkerbung an einer Fläche eines Bettwarenkörpers in Form einer V-Nut.
Fig. 8c zeigt eine Einkerbung an einer Fläche eines Bettwarenkörpers in Form einer Hohlkehlennut.
Fig. 8d zeigt eine Einkerbung an einer Fläche eines Bettwarenkörpers in Form einer schwalbenschwanzförmigen Nut.

Es wird nun im Detail auf Ausführungsformen verwiesen, von denen Beispiele in den beigefügten Figuren dargestellt sind. Die Wirkungen und Merkmale der Ausführungsbeispiele sowie deren Ausführungsverfahren werden unter Bezugnahme auf die beigefügten Figuren beschrieben. In den Figuren bezeichnen gleiche Bezugszeichen gleiche Elemente, und redundante Beschreibungen werden weggelassen. Die vorliegende Erfindung kann jedoch in mehreren verschiedenen Formen ausgebildet werden und ist nicht als auf die hier dargestellten Ausführungsformen beschränkt zu verstehen. Vielmehr sind diese Ausführungsformen als Beispiele vorgesehen, damit diese Offenbarung gründlich und vollständig ist und dem Fachmann die Aspekte und Merkmale der vorliegenden Erfindung vollständig vermittelt. Verfahren, Elemente und Techniken, die für den Fachmann zum vollständigen Verständnis der Aspekte und Merkmale der vorliegenden Erfindung nicht notwendig sind, werden nicht beschrieben. In den Figuren können die relativen Größen von Elementen, Schichten und Bereichen zur Verdeutlichung übertrieben dargestellt sein. Die nachstehend beschriebenen Ausführungsformen sind lediglich veranschaulichend für die Prinzipien der vorliegenden Erfindung. Es versteht sich, dass Änderungen und Abweichungen der Anordnungen und der hierin beschriebenen Details für andere Fachpersonen ersichtlich sind. Es ist daher beabsichtigt, sich nur auf den Umfang der anstehenden Patentansprüche zu beschränken und nicht auf die spezifischen Details, die zur Beschreibung und Erläuterung der Ausführungsformen hierin enthalten sind.

Es versteht sich von selbst, dass, obwohl die Begriffe "erstes" und "zweites" zur Beschreibung verschiedener Elemente verwendet werden, diese Elemente nicht durch diese Begriffe eingeschränkt werden sollten. Diese Begriffe werden nur verwendet, um ein Element von einem anderen Element zu unterscheiden. So kann beispielsweise ein erstes Element als zweites Element bezeichnet werden, und in ähnlicher Weise kann ein zweites Element als erstes Element bezeichnet werden, ohne dass dies vom Schutzbereich der vorliegenden Erfindung, wie er in den Ansprüchen dargelegt ist, abweicht.

Es ist zu beachten, dass alle Richtungsangaben (wie oben, unten, links, rechts, vorne, hinten, innen, außen, vertikal, seitlich, längs, in Umfangsrichtung, radial, axial, ...) in den Ausführungsformen der vorliegenden Erfindung nur dazu dienen, die relative Lagebeziehung, Bewegung usw. zwischen den Komponenten in einer bestimmten Stellung (wie in den beigefügten Zeichnungen dargestellt) zu erklären, und wenn sich diese bestimmte Stellung ändert, ändern sich die Richtungsangaben entsprechend. Diese Richtungsangaben werden lediglich zum Zwecke der Erläuterung verwendet und sollten ansonsten nicht als einschränkend betrachtet werden.

In Fig. 1a ist eine bevorzugte Ausführungsform der erfindungsgemäßen Bettwarenunterlage 1 in einer perspektivischen Darstellung gezeigt, die eine Außenhülle 2, einen Bettwarenkörper 3 und einen Dufteinsatz 4 umfasst. Fig. 1b zeigt einen Querschnitt der Bettwarenunterlage 1 aus Fig. 1a.

Die Bettwarenunterlage 1 ist in der dargestellten Variante eine Matratze, könnte aber auch ein Matratzentopper oder eine Matratzenauflage sein. Die Bettwarenunterlage 1 ist jedenfalls kein Kissen oder Polster.

Der Bettwarenkörper 3 ist jenes Element der Bettwarenunterlage 1, dass der Bettwarenunterlage 1 ein entsprechendes Volumen bietet und gleichzeitig die Form vorgibt, zu welchem Zweck der Bettwarenkörper 3 in der Regel im Wesentlichen plattenförmig ausgeführt ist (abgesehen von den Einkerbungen 5, siehe unten). Der Bettwarenkörper 3 bestimmt somit weitgehend die für den Schlaf bestimmenden Eigenschaften der Bettwarenunterlage 1. In der Regel ist der Bettwarenkörper 3 aus Schaumstoff gefertigt, könnte aber auch Federkerne oder sonstige Elemente umfassen.

Die Außenhülle 2 bietet einerseits einen Schutz für den Bettwarenkörper 3, soll erfindungsgemäß jedoch auch eine Begrenzung für den Dufteinsatz 4 darstellen, wie im Folgenden beschrieben wird. In Fig. 1a ist der Übersichtlichkeit halber nur ein Teil der Außenhülle 2 abgebildet, erstreckt sich aber in der Regel über den gesamten Bettwarenkörper 3 mitsamt Dufteinsatz 4.

Die Außenhülle 2 ist üblicherweise ein homogenes Textil. Die Außenhülle 2 kann jedoch auch beispielsweise zumindest einen Mesh-Streifen umfassen, der unmittelbar über der Einkerbung 5 liegt, wenn die Außenhülle 2 über den Bettwarenkörper 3 gezogen ist, was die Duftabgabe nach außen begünstigt. Es ist vorteilhaft, wenn die Außenhülle 2 zumindest zwei Teile umfasst, die an zumindest drei Seiten lösbar miteinander verbunden sind, sodass die Außenhülle 2 geöffnet und verschlossen werden kann. So kann beispielsweise ein Benutzer die Außenhülle 2 öffnen, einen Dufteinsatz 4 in einer Einkerbung 5 (siehe unten) platzieren und anschließend die Außenhülle 2 schließen. Die Außenhülle 2 ist jedoch nicht zwingend und könnte auch entfallen oder durch ein Spannleintuch ersetzt werden. Dies trifft auf alle unten erläuterten Varianten zu.

Im Dufteinsatz 4 ist beispielsweise ein Duftstoffträgermaterial wie etwa Kamille, Lavendel und/oder Zirbe umfasst, das einen bestimmten Duft abgibt, bevorzugt einen schlaffördernden Duft. Der Dufteinsatz 4 kann einstückig oder mehrstückig ausgebildet sein und optional Dufttaschen 6 umfassen, wie weiter unten beschrieben wird (siehe Figs. 4, 5a und 5b).

Alternativ kann der Dufteinsatz 4 auch mehr als ein Dufteinsatzelement 41-46 umfassen. Eine solche Ausführungsform wird weiter unten beschrieben, siehe Fig. 3. Vorteilhaft an dieser Ausführungsvariante ist, dass punktuell an der Bettwarenunterlage 1, optional verschiedene, Düfte vorgesehen werden können. Ein Auswechseln des Dufteinsatzes 4 erfordert hierbei jedoch das Auswechseln jedes einzelnen Dufteinsatzelements 41-46.

Der gezeigte Bettwarenkörper 3 weist in der dargestellten Variante zwei Einkerbungen 5 auf, die in Form einer rechteckigen Nut ausgebildet sind. Es ist ersichtlich, dass durch die Einkerbungen 5 ein Raum zwischen dem Bettwarenkörper 3 und der Außenhülle 2 geschaffen wird, in welchem der Dufteinsatz 4 aufnehmbar ist. Dies trifft auch auf alle unten erläuterten Einkerbungen 5 zu.

In der gezeigten Ausführungsform ist der Dufteinsatz 4 länglich ausgebildet, beispielsweise gleich lang wie die Einkerbung 5. Der Dufteinsatz 4 ist in einer der Einkerbungen 5 eingelegt und erstreckt sich dabei z.B. über knapp weniger als die Längsrichtung des Bettwarenkörpers 3. Diese Ausführungsform ist vorteilhaft, da ein Benutzer nur einen einzigen Dufteinsatz 4 auswechseln muss, um einen neuen und/oder frischen Duft in der Bettwarenunterlage 1 vorzusehen.

Der Bettwarenkörper 3 ist in der gezeigten Ausführungsform ein einstückiger Schaumstoffzuschnitt. In den Bettwarenkörper 3 werden, beispielsweise durch Ausfräsen oder durch ein äquivalentes Fertigungsverfahren, die zwei Einkerbungen 5 ausgebildet, die sich z.B. an einer oberen Fläche des Bettwarenkörpers 3 erstrecken. Die Einkerbungen 5 weisen in der dargestellten Variante einen rechteckigen Querschnitt auf und verlaufen über eine gesamte Länge des Bettwarenkörpers 3. Alternativ könnten die Einkerbungen auch auf einer Unterseite oder auf z.B. gegenüberliegenden Seitenflächen des Bettwarenkörpers 3 befinden, d.h. die Lage der Einkerbungen 5 ist nicht auf die dargestellte Variante beschränkt. Ebenso können Einkerbungen 5 an zumindest einer Kante des Bettwarenkörpers 3 vorgesehen sein.

Fig. 2a zeigt eine Ausführungsform der erfindungsgemäßen Bettwarenunterlage 1, wobei der Bettwarenkörper 3 ein erstes Formteil 31 und ein sich unterhalb des ersten Formteils 31 befindliches zweites Formteil 32 umfasst. Im Vergleich zu der in Fig. 1a und Fig. 1b dargestellten Ausführungsform ist dieser Bettwarenkörper 3 also mehrstückig ausgebildet. Die Bettwarenunterlage 1 kann als Matratze, Matratzenauflage oder Matratzentopper ausgebildet sein, aber jedenfalls nicht als Kissen oder Polster. Analog zu Fig. 1a ist die Außenhülle 2 in Fig. 2a ebenfalls nur teilweise abgebildet, erstreckt sich aber in der Regel über den gesamten Bettwarenkörper. Fig. 2b zeigt einen Querschnitt der Bettwarenunterlage 1 aus Fig. 2a.

Das zweite Formteil 32 ist unterhalb des ersten Formteils 31 angeordnet und weist eine geringere Breite als das erste Formteil 31 auf. Dadurch wird eine Einkerbung in Form eines rechtwinkligen Falzes gebildet, entweder auf einer Seite des zweiten Formteils 32 oder wie dargestellt auf beiden Seiten des zweiten Formteils 32. Es versteht sich, dass das zweite Formteil 32 alternativ oder zusätzlich eine geringere Länge als das erste Formteil 31 aufweisen kann. Falls sowohl Länge und Breite des zweiten Formteils 32 geringer sind als die Länge und Breite des ersten Formteils 31, kann die Einkerbung 5 im Wesentlichen ringförmig ausgebildet werden.

In der dargestellten Ausführungsform ist das zweite Formteil 32 unterhalb des ersten Formteils 31 angeordnet, wodurch die Einkerbung 5 an zumindest einer unteren Kante des Bettwarenkörpers 3 ausgebildet ist. Es versteht sich, dass ebenso gut das zweite Formteil 32 oberhalb des ersten Formteils 31 angeordnet sein könnte, wodurch die Einkerbung 5 an zumindest einer oberen Kante des Bettwarenkörpers 3 ausgebildet wäre. Alternativ könnte auch das erste Formteil 31 eine geringere Länge und/oder Breite als das zweite Formteil 32 aufweisen, wodurch ebenfalls die Einkerbung 5 an zumindest einer oberen Kante des Bettwarenkörpers 3 ausgebildet wäre.

In Fig. 2a umfasst der Bettwarenkörper 3 zwei Formteile 31, 32. Es ist auch denkbar, dass der Bettwarenkörper mehr als zwei Formteile umfasst. Eine beispielhafte Ausführungsform mit einem Bettwarenkörper 3, der drei Formteile umfasst, ist in Fig. 6 dargestellt.

Das erste Formteil 31 ist als Schaumstoffzuschnitt ausgeführt, in der gezeigten Ausführungsform als Quader. Das erste Formteil kann jedoch auch mit einer anatomischen Wellenform an der Oberseite ausgeführt sein. Das zweite (und jedes allfällige weitere) Formteil 32 kann als Platte, beispielsweise als Schaumstoffplatte, ausgeführt sein, wobei jedoch auch ein anderes Material verwendet werden kann.

Für die Beschreibung der Außenhülle 2 der Figuren 2a, 2b wird auf die Beschreibung von Fig. 1a, 1b verwiesen.

Fig. 3 zeigt eine Bettwarenunterlage 1 mit einer Außenhülle 2, die eine Vorderseite 21 und eine Rückseite 22 umfasst, wobei die Vorderseite 21 und die Rückseite 22 an drei Seiten lösbar miteinander verbunden sind. Die Bettwarenunterlage 1 kann als Matratze, Matratzenauflage oder Matratzentopper ausgebildet sein, aber jedenfalls nicht als Kissen oder Polster. Fig. 3 zeigt einen geöffneten Zustand, wobei die Außenhülle 2 aufgeklappt ist. Der Bettwarenkörper 3 weist zwei Einkerbungen 5 auf, in die jeweils drei Dufteinsatzelemente 41-46 eingelegt sind. In dieser Ausführungsform ist der Dufteinsatz also nicht einstückig ausgebildet, sondern es liegen mehrere Dufteinsatzelemente vor. Vorteilhaft an dieser Ausführungsvariante ist, dass punktuell an der Bettwarenunterlage 1, optional verschiedene, Düfte vorgesehen werden können. Ein Auswechseln des Dufteinsatzes 4 erfordert hierbei jedoch das Auswechseln jedes einzelnen Dufteinsatzelements 41-46.

Die Vorderseite 21 und die Rückseite 22 der Außenhülle 2 sind über eine gemeinsame Kante miteinander verbunden. Die restlichen drei Kanten der Vorderseite 21 (in Fig. 3 als linke, obere, rechte Kante dargestellt) und der Rückseite 22 (in Fig. 3 als linke, untere, rechte Kante dargestellt) können über eine lösbare Verbindung miteinander verbunden werden. Beispielsweise kann eine solche Verbindung über eine Reißverschlussverbindung vorliegen. Es versteht sich, dass zur besseren Formgebung Seitenflächen zwischen der Vorderseite 21 und der Rückseite 22 vorgesehen werden können, wobei diese als Elemente der Vorderseite 21 und/oder der Rückseite 22 angesehen werden können. Dadurch kann die Außenhülle 2 die Form eines Reisekoffers annehmen.

In der gezeigten Ausführungsform kann ein Benutzer die Außenhülle 2 der Bettwarenunterlage 1 wie einen Reisekoffer öffnen und unkompliziert und schnell einen Dufteinsatz 4 in eine Einkerbung 5 des Bettwarenkörpers 3 platzieren. Vorteilhafterweise liegen hierfür die Einkerbungen 5 des Bettwarenkörpers 3 an der dem Benutzer zugewandten Fläche vor. Alternativ oder zusätzlich ist es natürlich vorstellbar, dass Einkerbungen 5 an einer dem Benutzer zugewandten Kante vorliegen.

In Fig. 4 ist ein Dufteinsatz 4 vergrößert dargestellt, wobei der Dufteinsatz 4 acht Dufttaschen 6 aufweist. Vorzugsweise sind die Dufttaschen 6 wiederverschließbar ausgeführt. Dadurch kann der Dufteinsatz 4 durch den Endbenutzer nachgefüllt werden und es kann insbesondere derselbe Dufteinsatz 4 herangezogen werden, um verschiedene Düfte bereitzustellen. Wenn der Dufteinsatz mehrere Dufttaschen aufweist, kann der Dufteinsatz individuell befüllt werden, z.B. können nur eine, zwei oder alle Dufttaschen befüllt werden, wodurch die Menge an abgegebenem Duftstoff einfacher dosiert werden kann. Ebenso ist es möglich, dass ein Benutzer den Dufteinsatz 4 so mit unterschiedlichen Düften befüllt, um zwei oder mehr Düfte zu mischen.

Alternativ können die Dufteinsätze 4 auch permanent verschlossen werden, d.h. das Duftstoffträgermaterial liegt permanent in den Dufttaschen vor. Dies ermöglicht, dass Dufteinsätze mit unterschiedlichen, bereits vorab dosierten Duftträgern angeboten werden können, sodass der Endverbraucher die Dufteinsätze einzeln nachkaufen kann und somit sein Dufterlebnis variieren kann.

Ein Dufteinsatz 4 kann auch weniger als acht oder mehr als acht Dufttaschen 6 aufweisen. Falls der Dufteinsatz 4 mehrstückig als mehrere Dufteinsatzelemente ausgeführt ist, kann jedes Dufteinsatzelement dieselbe oder eine unterschiedliche Anzahl an Dufttaschen 6 aufweisen.

Die Dufttaschen 4 können beispielsweise über einen Klettverschluss, einen Reißverschluss oder einen Hotelverschluss wiederverschließbar ausgeführt sein.

Fig. 5a zeigt eine Ausführungsform eines einstückigen Dufteinsatzes 4, der in eine ringförmige Einkerbung 5 einlegbar ist. Fig. 5b zeigt ebenfalls einen Dufteinsatz 4, der in dieselbe ringförmige Einkerbung 5 einlegbar ist, wobei der Dufteinsatz in Fig. 5b mehrstückig ausgebildet ist und vier Dufteinsatzelemente 41-44 umfasst.

Es versteht sich, dass ein mehrstückiger Dufteinsatz 4 auch weniger als vier oder mehr als vier Dufteinsatzelemente umfassen kann. Ebenso können die Dufteinsatzelemente anstelle einer ringförmigen Anordnung auch beispielsweise in einer Richtung hintereinander angeordnet sein.

Fig. 6 zeigt einen Querschnitt einer Bettwarenunterlage 1 mit einer Außenhülle 2, einem Bettwarenkörper 3 und einem Dufteinsatz 4. Der gezeigte Bettwarenkörper 3 ist mehrstückig ausgebildet und umfasst in der dargestellten Ausführungsform ein erstes Formteil 31, ein zweites Formteil 32 sowie ein weiteres Formteil 33. Die Bettwarenunterlage 1 kann als Matratze, Matratzenauflage oder Matratzentopper ausgebildet sein, aber jedenfalls nicht als Kissen oder Polster. Das zweite Formteil 32 befindet sich unterhalb des ersten Formteils 31 und das weitere Formteil 33 befindet sich unterhalb des zweiten Formteils 32. Dies hat den Vorteil, dass die Höhe der Bettwarenunterlage 1 durch den Benutzer beliebig verstellt werden kann, z.B. indem eines der Formteile 32, 33 entfernt oder ein weiteres hinzufügt wird.

Das erste Formteil 31 ist quaderförmig ausgebildet. Weiters ist das erste Formteil 31 entlang einer Richtung länger dimensioniert als das zweite Formteil 32 und das weitere Formteil 33, welche in der gezeigten Ausführungsform dieselbe Dimensionierung aufweisen. An zwei unteren Kanten des Bettwarenkörpers ist dadurch eine Einkerbung 5 ausgebildet, wobei in der linken Einkerbung 5 ein Dufteinsatz 4 eingelegt ist.

Bei den Figuren 2a, 2b und 6 könnte das/die jeweils kleineren zweite/n Formteil/e 32, 33 aber auch auf dem größeren ersten Formteil 31 aufliegen.

Figs. 7a bis 7d zeigen unterschiedliche geometrische Ausbildungen einer Einkerbung 5, wobei die Einkerbung 5 an einer oberen Kante des Bettwarenkörpers 3 ausgebildet ist. In den gezeigten Ausführungsformen sind die Bettwarenkörper 3 einstückig dargestellt, die dargestellten Geometrien können jedoch natürlich auch bei mehrstückig ausgebildeten Bettwarenkörpern Anwendung finden. Weiters kann die Einkerbung 5 natürlich alternativ oder zusätzlich an einer unteren Kante des Bettwarenkörpers 3 ausgebildet sein. In den dargestellten Ausführungsformen erstreckt sich die Einkerbung 5 in vertikaler Richtung jeweils über im Wesentlichen die Hälfte der vertikalen Ausdehnung des Bettwarenkörpers 3.

Es ist jedoch auch möglich, dass sich die Einkerbung 5 in vertikaler Richtung über mehr oder weniger als die Hälfte der vertikalen Ausdehnung des Bettwarenkörpers 3 erstreckt.

Fig. 7a zeigt eine Einkerbung 5 in Form eines Falzes, wobei die Querschnittsfläche der Einkerbung 5 einem Quadrat entspricht. In anderen Worten sind die Seitenflächen des Falzes gleich groß und stehen in einem Winkel von 90° zueinander. Es ist jedoch auch möglich, dass die Seitenflächen des Falzes nicht gleich groß sind und/oder dass die Seitenflächen einen von 90° verschiedenen Winkel miteinander einschließen. Ferner ist es möglich, dass die Querschnittsfläche der Einkerbung 5 einem Polygon mit fünf oder mehr Ecken entspricht. Diese und weitere alternativen Ausführungen sind in Fig. 7a durch strichlierte Linien beispielshaft und nicht abschließend dargestellt.

Fig. 7b zeigt eine Einkerbung 5 in Form einer Fase, wobei die Querschnittsfläche der Einkerbung 5 einem gleichschenkligen Dreieck entspricht. In anderen Worten schließt die Fläche der Fase mit der oberen und rechten Fläche des Bettwarenkörpers 3 einen Winkel von 45° ein. Es ist jedoch auch möglich, dass die Fläche der Fase einen von 45° verschiedenen Winkel mit der oberen und rechten Fläche des Bettwarenkörpers 3 einschließt. In den genannten Fällen sind die Linien der oberen und rechten Fläche des Bettwarenkörpers also nicht durch einen Punkt, sondern durch eine im Wesentlichen geradlinige Linie verbunden. Alternative Ausführungen sind in Fig. 7b durch strichlierte Linien beispielshaft und nicht abschließend dargestellt.

Fig. 7c zeigt eine Einkerbung 5 in Form einer Hohlkehle, wobei die Querschnittsfläche der Einkerbung 5 einem Viertelkreis mit konstantem Radius entspricht. Der Mittelpunkt des Viertelkreises liegt dabei auf einer nicht dargestellten Verbindunglinie der oberen Fläche und der rechten Fläche des Bettwarenkörpers 3. Es ist jedoch auch möglich, dass der Mittelpunkt innerhalb oder außerhalb des Bettwarenkörpers 3 liegt. Weiters wäre möglich, dass die Einkerbung 5 einen ellipsenförmigen Querschnitt aufweist. Es ist zudem möglich, dass die Kontur der Hohlkehle anstatt einer konkaven eine konvexe Kontur aufweist, sodass die Einkerbung als Abrundung einer Kante angesehen werden kann. Diese Abrundung kann beispielsweise einem Kreisbogen oder einem Ellipsenbogen folgen. Diese und weitere alternativen Ausführungen sind in Fig. 7c durch strichlierte Linien beispielshaft und nicht abschließend dargestellt.

Fig. 7d zeigt eine Einkerbung 5 in Form einer schwalbenschwanzförmigen Einkerbung. Die schwalbenschwanzförmige Einkerbung weist eine Innenbreite und eine Öffnungsbreite auf, wobei die Öffnungsbreite kleiner ist als die Innenbreite. Auf diese Weise kann ein

Dufteinsatz 4 formschlüssig in der Einkerbung 5 aufgenommen werden. Es erweist sich als vorteilhaft, wenn die Innenbreite zumindest doppelt so breit ist wie die Öffnungsbreite. Die Kontur entlang der Innenbreite ist in der gezeigten Variante geradlinig dargestellt, sie kann jedoch auch konvex oder konkav bogenförmig ausgebildet sein. Diese und weitere alternativen Ausführungen sind in Fig. 7d durch strichlierte Linien beispielshaft und nicht abschließend dargestellt.

Figs. 8a bis 8d zeigen unterschiedliche geometrische Ausbildungen einer Einkerbung 5, wobei die Einkerbung 5 an einer oberen Fläche des Bettwarenkörpers 3 ausgebildet ist. In den gezeigten Ausführungsformen sind die Bettwarenkörper 3 einstückig dargestellt, die dargestellten Geometrien können jedoch natürlich auch bei mehrstückig ausgebildeten Bettwarenkörpern Anwendung finden. Weiters kann die Einkerbung 5 natürlich alternativ oder zusätzlich an einer seitlichen und/oder unteren Fläche des Bettwarenkörpers 3 ausgebildet sein. In den dargestellten Ausführungsformen erstreckt sich die Einkerbung 5 in vertikaler Richtung jeweils über im Wesentlichen die Hälfte der vertikalen Ausdehnung des Bettwarenkörpers 3. Es ist jedoch auch möglich, dass sich die Einkerbung 5 in vertikaler Richtung über mehr oder weniger als die Hälfte der vertikalen Ausdehnung des Bettwarenkörpers 3 erstreckt. Zudem weisen die in Figs. 8a bis 8d gezeigten Ausführungsformen eine Spiegelsymmetrie bezüglich einer vertikalen Achse auf. Es sind jedoch auch Ausführungsformen denkbar, die keine solche Spiegelsymmetrie aufweisen.

Fig. 8a zeigt eine Einkerbung 5 in Form einer rechteckigen Nut an der oberen Fläche eines Bettwarenkörpers 3, wobei die Querschnittsfläche der Einkerbung 5 einem Quadrat entspricht. Es ist jedoch auch möglich, dass die Querschnittsfläche einem Rechteck, einem Parallelogramm oder einem Trapez entspricht. Je nach Neigung der Seitenflächen eines Trapezes handelt es sich nicht mehr um eine rechteckige Nut, sondern um eine V-Nut (siehe Fig. 8b) oder um eine schwalbenschwanzförmige Nut (siehe Fig. 8d). Diese und weitere alternativen Ausführungen sind in Fig. 8a durch strichlierte Linien beispielshaft und nicht abschließend dargestellt.

Fig. 8b zeigt eine Einkerbung 5 in Form einer V-Nut an der oberen Fläche eines Bettwarenkörpers 3, wobei die Querschnittsfläche der Einkerbung 5 einem gleichschenkligen Dreieck entspricht. Es ist jedoch auch möglich, dass es sich bei dem Dreieck um ein beliebiges Dreieck handelt. Diese und weitere alternativen Ausführungen sind in Fig. 8b durch strichlierte Linien beispielshaft und nicht abschließend dargestellt.

Fig. 8c zeigt eine Einkerbung 5 in Form einer Hohlkehle an der oberen Fläche eines Bettwarenkörpers 3, wobei die Querschnittsfläche der Einkerbung 5 einem Halbkreis entspricht. Der Mittelpunkt dieses Halbkreises liegt auf einer nicht dargestellten Linie, die mit der oberen Fläche des Bettwarenkörpers zusammenfällt. Es ist jedoch auch möglich, dass der Mittelpunkt innerhalb oder außerhalb des Bettwarenkörpers 3 liegt. Ferner ist es möglich, dass die Kontur der Einkerbung 5 anstelle eines Kreises etwa einer Ellipse folgt. Diese und weitere alternativen Ausführungen sind in Fig. 8c durch strichlierte Linien beispielshaft und nicht abschließend dargestellt.

Fig. 8d zeigt eine Einkerbung 5 in Form einer Nut an der oberen Fläche eines Bettwarenkörpers 3, wobei die Querschnittsfläche der Einkerbung 5 im Wesentlichen tropfenförmig bzw. schwalbenschwanzförmig ist. In anderen Worten kann die Querschnittsfläche der Einkerbung 5 als zusammengesetzte Form aus einem Trapez und einem Kreissegment beschrieben werden, sodass sich eine tropfenförmige Form ergibt. Es ist jedoch auch möglich, dass die Querschnittsfläche der Einkerbung nur einem Trapez entspricht, indem das darunterliegende Kreissegment entfällt, sodass sich eine schwalbenschwanzförmige Form ergibt. Ferner sind auch andere Radien des Kreissegments möglich. Außerdem ist es möglich, dass die untere Seite der Einkerbung anstelle von nach unten etwa nach oben gekrümmt ist. Die tropfenförmige bzw. schwalbenschwanzförmige Nut weist eine Innenbreite und eine Öffnungsbreite auf, wobei die Öffnungsbreite kleiner ist als die Innenbreite. Auf diese Weise kann ein Dufteinsatz 4 formschlüssig in der Einkerbung 5 aufgenommen werden. Es erweist sich als vorteilhaft, wenn die Innenbreite zumindest doppelt so breit ist wie die Öffnungsbreite. Die Kontur entlang der Innenbreite ist in der gezeigten Variante konkav bogenförmig dargestellt, sie kann jedoch auch konvex oder geradlinig ausgebildet sein. Diese und weitere alternativen Ausführungen sind in Fig. 8d durch strichlierte Linien beispielshaft und nicht abschließend dargestellt.

Eine in Fig. 8d schwalbenschwanzförmige Einkerbung 5 ist insbesondere vorteilhaft, da die Einkerbung 5 einen Dufteinsatz 4 formschlüssig aufnehmen kann. So wird ein Verrutschen des Dufteinsatzes 4 im Wesentlichen verhindert.

Wie bereits eingangs erläutert kann die Bettwarenunterlage 1 insbesondere eine Matratze, eine Matratzenauflage oder ein Matratzentopper, jedenfalls aber kein Kissen oder Polster, sein. In der Praxis werden Matratzenauflagen oder Matratzentopper auf eine bereits bestehende Matratze aufgelegt und bieten so einerseits eine zusätzliche Komfortlage für eine Person als auch einen Schutz für die Matratze.

Ein Bettwarenkörper 3 eines beispielhaften Matratzentoppers hat beispielsweise eine Dicke von 3 cm bis 15 cm. Die Tiefe der Einkerbung 5 beträgt hier bevorzugt zwischen 30 % und 70 % der Dicke des Bettwarenkörpers 3 des Matratzentoppers, gesehen in Richtung der Oberfläche zur Unterfläche des Matratzentoppers.

In den Figuren 9a und 9b ist eine erste Variante eines Matratzentoppers dargestellt. Dieser weist einen einstückigen Bettwarenkörper 3 auf, z.B. aus Schaumstoff, und ist mit einer umlaufenden Einkerbung 5 versehen. Dieser Matratzentopper weist einen Bettwarenkörper 3 mit einer Dicke von 5 cm auf und die Tiefe der Einkerbung 5, gemessen in Richtung der Dicke des Bettwarenkörpers 3, beträgt 2,5 cm. Die Breite der Einkerbung entspricht ebenfalls 2,5 cm. Der Bettwarenkörper 3 dieses Matratzentoppers kann beispielsweise eine Länge x Breite von 200 cm x 180 cm aufweisen.

Figur 10 zeigt eine zweite Variante eines Matratzentoppers in der Draufsicht, wobei der Bettwarenkörper 3 dieser Variante eines Matratzentoppers in der Seitenansicht im Wesentlichen wie in Figur 8d aussieht, d.h. die Einkerbungen 5 dieses Matratzentoppers sind als schwalbenschwanzförmige Nut ausgeführt. Der Bettwarenkörper 3 weist eine Dicke von 6 cm auf und die Tiefe der Einkerbung 5, gemessen in Richtung der Dicke des Bettwarenkörpers 3, beträgt 3 cm. Die Innenbreite der schwalbenschwanzförmigen Einkerbung 5 beträgt 8 cm und die Öffnungsbreite 1 cm. Die Mittelebene der Einkerbung 5 ist 8 cm von der Seitenfläche des Bettwarenkörpers 3 beabstandet.

## Patentansprüche

1. Bettwarenunterlage (1), insbesondere eine Matratze, eine Matratzenauflage oder ein Matratzentopper, umfassend einen Bettwarenkörper (3), **dadurch gekennzeichnet, dass**
die Bettwarenunterlage (1) zumindest einen Dufteinsatz (4) umfasst und der Bettwarenkörper (3) zumindest eine Einkerbung (5) aufweist, in welcher der Dufteinsatz (4) einlegbar ist.

2. Bettwarenunterlage nach Anspruch 1, wobei der Bettwarenkörper (3) ein einstückiger Schaumstoffzuschnitt ist.

3. Bettwarenunterlage nach Anspruch 1, wobei der Bettwarenkörper (3) ein erstes Formteil (31) und zumindest ein sich oberhalb und/oder unterhalb des ersten Formteils (31) befindliches zweites Formteil (32, 33) umfasst, wobei das zumindest eine zweite Formteil (32, 33) eine andere Länge und/oder Breite als das erste Formteil (31) aufweist.

4. Bettwarenunterlage nach Anspruch 3, wobei das erste Formteil (31) ein Schaumstoffzuschnitt ist und das zweite Formteil (32, 33) eine Platte, bevorzugt eine Schaumstoffplatte, ist.

5. Bettwarenunterlage nach einem der Ansprüche 1 bis 4, wobei die Einkerbung (5) linear ausgestaltet ist und eine Länge aufweist, die gleich groß oder geringer ist als eine Länge und/oder Breite des Bettwarenkörpers (3).

6. Bettwarenunterlage nach einem der Ansprüche 1 bis 4, wobei sich die Einkerbung (5) im Wesentlichen ringförmig am Bettwarenkörper (3) erstreckt.

7. Bettwarenunterlage nach einem der Ansprüche 1 bis 6, wobei die Einkerbung (5) an zumindest einer Kante des Bettwarenkörpers (3) ausgebildet ist.

8. Bettwarenunterlage nach einem der Ansprüche 1 bis 7, wobei die Einkerbung (5) an zumindest einer Fläche des Bettwarenkörpers (3) gebildet wird.

9. Bettwarenunterlage nach einem der Ansprüche 1 bis 8, wobei die Einkerbung (5) einen schwalbenschwanzförmigen Querschnitt aufweist, wobei der schwalbenschwanzförmige Querschnitt eine Innenbreite und eine Öffnungsbreite aufweist, wobei die Innenbreite bevorzugt zumindest doppelt so breit wie die Öffnungsbreite ist.

10. Bettwarenunterlage nach einem der Ansprüche 1 bis 9, wobei der Dufteinsatz (4) zumindest eine, bevorzugt zwei, vier, sechs oder acht, Dufttaschen (6) aufweist, die über eine oder mehrere, vorzugsweise verschließbare, Öffnungen zugänglich ist/sind.

11. Bettwarenunterlage nach einem der Ansprüche 1 bis 10, wobei der Dufteinsatz (4) einstückig ausgeführt ist oder der Dufteinsatz (4) zumindest zwei Dufteinsatzelemente (41-46) umfasst, wobei jedes Dufteinsatzelement (41-46) zumindest eine Dufttasche (6) aufweist.

12. Bettwarenunterlage nach einem der Ansprüche 1 bis 11, wobei der Bettwarenkörper (3) und der Dufteinsatz (4) lösbar miteinander verbindbar sind, wobei die Verbindung beispielsweise eine Klettverschlussverbindung, eine Reißverschlussverbindung, eine Knopfverbindung, eine Druckknopfverbindung und/oder eine Elastikbandverschlussverbindung umfasst.

13. Bettwarenunterlage nach einem der Ansprüche 1 bis 12, wobei die Bettwarenunterlage (1) ein Matratzentopper mit einem Bettwarenkörper (3) mit einer Dicke von 3 cm bis 15 cm ist, bevorzugt 4 cm bis 8 cm ist, wobei die Einkerbung (5) an der Oberseite oder oberen Kante des Bettwarenkörpers (3) vorliegt und sich über 30 % bis 70 % der Dicke der Bettwarenunterlage (1) erstreckt.

14. Bettwarenunterlage nach einem der Ansprüche 1 bis 13, weiters umfassend eine Außenhülle (2), in welcher der Bettwarenkörper (3) und der in die Einkerbung (5) gelegte Dufteinsatz (4) aufnehmbar sind, wobei die Außenhülle (2) den Bettwarenkörper (3) und den Dufteinsatz (4) bevorzugt allseitig umschließt.

15. Bettwarenunterlage nach Anspruch 14, wobei die Außenhülle (2) eine Vorderseite (21) und eine Rückseite (22) umfasst, die an zumindest drei Seiten lösbar miteinander verbunden sind.
